# EUROPÄISCHE PATENTSCHRIFT

(11) **EP 3 045 617 B1**
(45) Veröffentlichungstag und Bekanntmachung des Hinweises auf die Patenterteilung: **03.04.2019**
(21) Anmeldenummer: 15200435.4
(22) Anmeldetag: 16.12.2015
(51) Int. Cl.: E05B 15/02

(54) **ROSETTE UND ANORDNUNG EINES TÜR- ODER FENSTERDRÜCKERS UND EINER ROSETTE AN EINER AUFNAHMEÖFFNUNG EINES TÜRBLATTS, EINES FENSTERBLATTS ODER DERGLEICHEN**
ROSETTE AND ASSEMBLY OF A DOOR OR WINDOW HANDLE AND A ROSETTE ON A RECEIVING OPENING OF A DOOR LEAF, A WINDOW LEAF OR THE LIKE
ROSETTE ET SYSTÈME DE LOQUET DE PORTE OU DE FENÊTRE ET D'UNE ROSETTE SUR UNE OUVERTURE DE VANTAIL DE FENÊTRE OU DE PORTE OU SIMILAIRE

(30) Priorität: 13.01.2015 DE 202015100127 U
(43) Veröffentlichungstag der Anmeldung: 20.07.2016
(73) Patentinhaber: Franz Schneider Brakel GmbH + Co KG, 33034 Brakel (DE)
(72) Erfinder: ZIMMERMANN, Sascha, 37671 Höxter-Ottbergen (DE)
(74) Vertreter: Dantz, Jan Henning

(56) Entgegenhaltungen:
- CH-A- 495 487
- DE-U- 7 042 638
- DE-U- 7 043 198
- DE-U1-202007 000 044
- US-A- 5 056 344

## Beschreibung

Die vorliegende Erfindung betrifft eine an einer Aufnahmeöffnung eines Türblattes, eines Fensterrahmens oder dergleichen montierbare Rosette für einen Tür- oder Fensterdrücker oder ein Tür- oder Fensterschloss gemäß dem Oberbegriff des Anspruchs 1 sowie eine Anordnung eines Tür- oder Fensterdrückers und einer Rosette an einer Aufnahmeöffnung eines Türblatts, eines Fensterrahmens oder dergleichen gemäß dem Oberbegriff des Anspruchs 8.

Solche Türdrücker- oder Türschlossrosetten sind in zahlreichen Ausführungsvarianten aus dem Stand der Technik bekannt. Zur Fixierung dieser Rosetten werden üblicherweise Schrauben eingesetzt, mit denen die Rosetten mit dem Türblatt, dem Fensterrahmen oder dergleichen verschraubt werden.

Nachteilig an dieser Befestigungsart ist zum einen, dass beispielsweise beim Austausch solcher Rosetten durch eine Rosette mit anderer Kontur die Schraublöcher in dem Türblatt, dem Fensterrahmen oder dergleichen nicht mehr verdeckt sind und zum zweiten die in die Rosette eingelassenen Schrauben entweder sichtbar sind oder durch eine zusätzliche Deckrosette verdeckt werden müssen, was mit höheren Material und Herstellungskosten einer solchen Rosette einhergeht.

Aus der US 5 056 344 A ist eine an einer Aufnahmeöffnung eines Außenblechs einer Fahrzeugtür montierbare Rosette bekannt, die in die Aufnahmeöffnung eingedrückt werden kann. Dazu weist sie einen Führungs- und Arretierabschnitt mit elastisch verformbaren Fixierelementen auf, die sich von der Anlagefläche des Grundkörpers der Rosette aus von der Lageröffnung weg erstrecken. Die Innenseiten dieser Fixierelemente liegen dabei bei eingesetztem Schließzylinder an der Mantelfläche des Schließzylinders an, während die von der Lageröffnung abgewandten Außenseiten angeschrägt sind und sich zum Grundkörper der Rosette hin verdicken, wobei die Verdickungen in einer Montageposition der Rosette das Außenblech hintergreifen. Sobald die im Außenblech der Fahrzeugtür vormontierte Rosette auf den zuvor montierten Schließzylinder aufgeschoben ist, kann die Rosette nicht mehr abgenommen werden, da die Fixierelemente bei montiertem Schließzylinder nicht mehr radial nach innen gedrückt werden können.

Aus der DE 70 42 638 U ist eine Rosette bekannt, mit sich von einem Grundkörper in die Lageröffnung der Tür erstreckenden rückwärtigen Vorsprüngen, die mit hinterschnittenen Nasen ausgebildet sind, die nach dem Einsetzen der Rosette in die Lageröffnung der Tür die Türwand hintergreifen.

Aus der DE 20 2007 000 044 U1 ist eine Rosette bekannt, mit sich von einem Grundkörper in die Lageröffnung der Tür erstreckenden Stutzen, der an seiner Außenseite eine Nut aufweist, in der ein O-Ring eingesetzt ist, der beim Einsetzen der Rosette in die Lageröffnung der Tür gequetscht wird, sich nach dem Durchdrücken durch die Lageröffnung entspannt und sodann die Türwand hintergreift.

Aus der DE 70 43 198 U ist eine Rosette bekannt, mit sich von einem Grundkörper in die Lageröffnung der Tür erstreckenden stutzenförmigen Einsatz. Von dem im montierten Zustand in die Lageröffnung eingeschobenen Ende erstrecken sich zwei an gegenüberliegenden Seiten des Einsatzes Haltestege, die die Türwand hintergreifen, wobei die Rosette zusammen mit dem Einsatz zur Montage nicht eingedrückt werden kann, sondern verschwenkt werden muss, um die Haltestege nacheinander durch die Lageröffnung zu bringen. Nachteilig ist außerdem, dass die Höhenausrichtung der in der Lageröffnung montierten Rosette nur mithilfe des Zylinderschlosses erfolgen kann.

Aufgabe der vorliegenden Erfindung ist es, eine erfindungsgemäße Rosette derart weiterzuentwickeln, dass diese in einfacher und kostengünstiger Weise in einer Aufnahmeöffnung eines Türblatts ortsgenau und auch bei eingesetztem Tür- oder Fensterdrücker bzw. Tür- oder Fensterschloss entnehmbar befestigbar ist.

Diese Aufgabe wird durch eine Rosette mit den Merkmalen des Anspruchs 1 sowie durch eine Anordnung eines Tür- oder Fensterdrückers und einer Rosette an einer Aufnahmeöffnung eines Türblatts, eines Fensterrahmens oder dergleichen mit den Merkmalen des Anspruchs 8 gelöst.

Die erfindungsgemäße an einer Aufnahmeöffnung eines Türblattes, eines Fensterrahmens oder dergleichen montierbare Rosette für eine Tür- oder Fensterrücker oder ein Tür- oder Fensterschloss weist einen Grundkörper mit einer Anlagefläche zur Anlage an einem Türblatt, dem Fensterrahmen oder dergleichen, eine Sichtfläche und eine Lageröffnung zur Aufnahme und Lagerung eines Drückerhalses des Tür- oder Fensterdrückers oder eines Tür- oder Fensterschlosses auf.

In der Lageröffnung ist ein Führungs- und Arretierelement angeordnet, mit dem die Rosette in der Aufnahmeöffnung des Türblattes, Fensterrahmens oder dergleichen durch Andrücken der Rosette an das Türblatt, den Fensterrahmen oder dergleichen in einer Andrückrichtung senkrecht zur Fläche des Türblattes, Fensterrahmens oder dergleichen, in der die Aufnahmeöffnung eingebracht ist, festlegbar ist.

Das Führungs- und Arretierelement weist elastisch verformbare Fixierelement auf, die sich von der Anlagefläche des Grundkörpers aus von der Lageröffnung weg erstrecken, wobei wenigstens zwei der Fixierelement an ihrer von der Lageröffnung abgewandten Außenseite beabstandet von der Anlagefläche des Grundkörpers eine Verdickung aufweisen, die in einer Montageposition der Rosette die Aufnahmeöffnung des Türblatts, Fensterrahmens oder dergleichen hintergreifen.

Die Fixierelemente sind als winklig, insbesondere senkrecht von dem Grundkörper hervorstehende, radial zur Lageröffnung elastische Zungen ausgebildet.

Die Verdickung wenigstens zweier der Fixierelemente sind in einem axialen Querschnitt betrachtet dreieckig geformt, wobei eine dem Grundkörper ferne erste Flanke der Verdickung in Einschubrichtung flach abfallend geformt ist und eine dem Grundkörper nahe zweite Flanke der Verdickung in Einschubrichtung steil ansteigend geformt ist.

Dadurch ist eine Rosette bereitgestellt, die ohne Schraublöcher in der Sichtfläche der Rosette an der Aufnahmeöffnung des Türblatts, Fensterrahmens oder dergleichen montierbar ist. Die Fixierung der Rosette an dem Türblatt, dem Fensterrahmen oder dergleichen ist durch einfaches Andrücken ermöglicht.

Die als Zungen ausgebildeten Fixierelemente werden beim Andrücken der Rosette gegen das Türblatt beim Passieren der Aufnahmeöffnung zunächst nach innen gedrückt und federn sodann elastisch in einen Hohlraum unmittelbar hinter der Frontfläche des Türblattes, Fensterrahmens oder dergleichen radial nach außen, wodurch die Rosette formschlüssig in der Aufnahmeöffnung des Türblattes, Fensterrahmens oder dergleichen gesichert ist.

Durch die Formgestalt der Verdickung ist ein leichtgängiges Einführen der Fixierelemente in die Aufnahmeöffnung hinein ermöglicht, wobei die erste Flanke durch ihre flach abfallende Form ohne großen Widerstand in die Aufnahmeöffnung hineingedrückt werden kann. Die steil ansteigende zweite Flanke sorgt für einen sicheren Halt der Rosette nach dem Einfedern der Fixierelemente hinter die Frontfläche des Türblattes, Fensterrahmens oder dergleichen.

Vorteilhafte Ausführungsvarianten der Erfindung sind Gegenstand der Unteransprüche.

Das Führungs- und Arretierelement weist gemäß einer weiteren bevorzugten Ausgestaltung ein die Lageröffnung des Grundkörpers ausgleichendes Basisstück auf, von dem die als elastischen Zungen ausgebildeten Fixierelemente sich erstrecken.

Besonders bevorzugt ist das Führungs- und Arretierelement als in die Lageröffnung des Grundkörpers eingespritztes Bauteil ausgebildet, was eine äußerst kostengünstige Herstellung der Rosette sowie eine Nachrüstung von Rosetten-Grundkörpern ermöglicht.

Gemäß einer alternativen Ausführungsvariante ist das Führung- und Arretierelement als separates, in die Lageröffnung des Grundkörpers einsteckbares Bauteil ausgebildet. Das Führungs- und Arretierelement besteht dabei bevorzugt aus einem elastischen Kunststoff, insbesondere als Spritzgussteil gefertigt, oder einem Metallblech.

Auch diese Ausführungsvariante ermöglicht einfachen und kostengünstigen Herstellungsprozess der Rosette, bei der der Grundkörper der Rosette und das Führungs- und Arretierelement separat gefertigt und anschließend beide Bauteile aneinander montiert werden.

Je nach Anwendung der Rosette als Deckelement für einen Tür- oder Fensterdrücker oder ein Tür- oder Fensterschloss ist das Führungs- und Arretierelement gemäß einer Ausführungsvariante kreisringförmig ausgebildet und gemäß einer alternativen Ausführungsvariante als teilkreisring mit daran anschließendem Ovalstück ausgebildet.

Bei der erfindungsgemäßen Anordnung eines Tür- oder Fensterdrückers und einer Rosette an einer Aufnahmeöffnung eines Türblattes, Fensterrahmes oder dergleichen, bei der der Tür- oder Fensterdrücker eine Handhabe mit einem Drückerhals und die an der Aufnahmeöffnung des Türblatts, Fensterrahmens oder dergleichen montierbaren Rosette einem Grundkörper mit einer Lageröffnung zur Aufnahme und Lagerung des Drückerhalses aufweist, ist die Rosette wie oben beschrieben ausgebildet. Das Führungs- und Arretierelement ist dabei durch den Drückerhals im montierten Zustand in der Aufnahmeöffnung fixierbar.

Durch das Einstecken des Drückerhalses des Tür- oder Fensterdrückers nach dem Anbringen der Rosette an dem Türblatt, dem Fensterrahmen oder dergleichen wird das Führungs- und Arretierelement durch den Drückerhals im montieren Zustand in der Aufnahmeöffnung fixiert.

Gleiches gilt für eine Anordnung eines Tür- oder Fensterschlosses und einer Rosette an einer Aufnahmeöffnung eines Türblattes, Fensterrahmes oder dergleichen. Hier ist das Führungs- und Arretierelement durch die Mantelfläche des Schlosses im montierten Zustand in der Aufnahmeöffnung fixierbar.

Nachfolgend werden bevorzugte Ausführungsbeispiele der Rosette und der Anordnung eines Tür- oder Fensterdrücker und einer Rosette an einer Aufnahmeöffnung eines Türblatts, Fensterrahmens oder dergleichen anhand der beiliegenden Zeichnungen näher erläutert. Es zeigen:
- Figur 1a und b: perspektivische Ansichten eines Ausführungsvariante einer erfindungsgemäßen Rosette aus unterschiedlichen Perspektiven,
- Figur 1c: eine Seitenansicht auf die Rosette aus den Figuren 1a und b,
- Figuren 2a bis c: der in Figuren 1a bis c entsprechende Darstellungen einer alternativen Ausführungsvariante einer Rosette,
- Figur 3: eine perspektivische Explosionsdarstellung eines Paares von Tür- oder Fensterdrückern und jeweiliger Rosetten zur Abdeckung der als Türdrückeröffnung ausgebildeten Aufnahmeöffnung und weiterer Rosetten zur Abdeckung einer als Schlossöffnung ausgebildeten Aufnahmeöffnung,
- Figur 4a: eine perspektivische Ansicht einer Ausführungsvariante einer Anordnung eines Tür- oder Fensterdrückers an einer Rosette an einer Tür- oder Fensterdrückeröffnung eines Türblatts,
- Figur 4b: eine stirnseitige Ansicht auf das Türblatt mit daran angeordneten Tür- oder Fensterdrückern an jeweiliger Rosetten und
- Figur 5: eine Schnittansicht eines Türblattes mit darin eingebrachten Aufnahmeöffnungen.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Rosette, des Türblattes, der Fixierelemente, des Grundkörpers, der Verdickungen und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1a bis 1c ist mit dem Bezugszeichen 10 eine erste Ausführungsvariante einer erfindungsgemäßen Rosette für einen Tür- oder Fensterdrücker 30 bezeichnet.

Eine alternative Ausführungsvariante einer erfindungsgemäßen Rosette für ein Tür- oder Fensterschloss ist in den Figuren 2a bis 2b mit dem Bezugszeichen 20 bezeichnet.

Diese Rosetten 10, 20 weisen dabei einen Grundkörper 11, 21 auf, mit einer Anlagefläche 112, 212 zur Anlage an einem Türblatt 40, gezeigt in den Figuren 4a und 4b, eine Sichtfläche 111, 211 und eine Lageröffnung 13, 23 zur Aufnahme und Lagerung eines Drückerhalses 32 des Tür- oder Fensterdrückers 30, wie er in den Figuren 3 und 4a, b gezeigt ist.

Wie in den Figuren 1a bis c und 2a bis c gezeigt ist, ist der Grundkörper 11, 21 als im Wesentlichen ebenes plattenförmiges Element mit einer bevorzugt zentralen Lageröffnung 13, 23 ausgebildet. Denkbar sind auch andere Formgestaltungen des Grundkörpers 11, 21 wie beispielsweise eine gewölbte Sichtfläche.

Bei der in den Figuren 1a bis 1c gezeigten Ausführungsvariante ist der Grundkörper 11 als Kreisring ausgebildet mit einer kreisförmigen Lageröffnung 13.

Bei der in den Figuren 2a bis 2c ausgebildeten Ausführungsvariante der Rosette 20 ist der Grundkörper 21 ebenfalls kreisringförmig ausgebildet. Die Lageröffnung 23 ist hier zur Aufnahme eines Tür- oder Fensterschlosses als Teilkreisring mit daran anschließendem Ovalstück ausgebildet.

Denkbar sind auch andere Formgestaltungen des Grundkörpers, beispielsweise als oval geformtes flächiges Element, wie es in der in Figur 3 gezeigten Ausführungsvariante der Rosetten 10, 20 dargestellt ist.

Ein in den Figuren 1a bis 1c gezeigtes Führungs- und Arretierelement 12 zur Aufnahme eines Türdrückerhalses 32 weist ein ringförmiges Basisstück 122 auf, das die Innenkante der Lageröffnung 13 des Grundkörpers 11 der Rosette 10 bedeckt beziehungsweise auskleidet.

Das Führungs- und Arretierelement 22 gemäß Figuren 2a bis 2c, das zur Aufnahme eines Tür- oder Fensterschlosses geformt ist, weist ein als Teilkreisring mit daran anschließendem Ovalstück ausgebildetes Basisstück 222 auf, das die Innenkante der Lageröffnung 23 des Grundkörpers 21 der Rosette 20 bedeckt beziehungsweise auskleidet.

An der der Sichtfläche 111, 211 zugewandten Kante des Basisstücks 122, 222 ist eine den die Lageröffnung 13, 23 anliegenden Innenrand des Grundkörpers 11, 21 überdeckende kreisringförmige bzw. als Teilkreisring mit daran anschließendem Ovalstück ausgebildete Kante 121, 221 angeformt.

Auf der Anlagefläche 112, 212 des Grundkörpers 11, 21 ist ebenfalls eine den Innenrand des Grundkörpers 11, 21 überdeckende Kante 123, 223 angeformt. Diese Kante 123, 223 ist in der hier gezeigten bevorzugten Ausführungsvariante in Teilstücken breiter, insbesondere zungenförmig, ausgebildet, so dass sie sich radial zur Lageröffnung 13, 23 weiter vom Innenrand des Grundkörpers 11,21 aus über die Anlagefläche 112, 212 erstreckt als die den Innenrand der der Sichtfläche 111, 211 des Grundkörpers 11, 21 überdeckende Kante 121, 221.

Durch die den Grundkörper 11, 21 teilweise überdeckenden Kanten 121, 123, 221, 223 ist ein sicherer Halt des Führungs- und Arretierelements 12, 22 an dem Grundkörper 11, 21 der Rosette 10, 20 gewährleistet.

Zwischen jeweiligen verbreiterten Abschnitten der Kante 123, 223 sind elastisch verformbare Fixierelemente 124, 224 angeformt, die sich von der Anlagefläche 112, 212 des Grundkörpers 11, 21 von der Lageröffnung 13, 23 weg erstrecken.

Bei den hier gezeigten Ausführungsvarianten sind insgesamt vier solcher elastisch verformbarer Fixierelemente 124, 224 an dem Führungs- und Arretierelement 12, 22 angeformt.

Wenigstens zwei der Fixierelemente 124 weisen an jeder von der Lageröffnung 13 angewandten Außenseite beabstandet von der Anlagefläche 112 des Grundkörpers 11 eine Verdickung 127 auf, die in einer Montageposition der Rosette 10 eine Aufnahmeöffnung 41, 42 des Türblatts 40, Fensterrahmens oder dergleichen hintergreifen.

Denkbar ist auch mehr oder weniger solcher Fixierelemente 124, 224 an dem Führungs- und Arretierelement 12, 22 anzuformen, mindestens jedoch zwei solcher Fixierelemente 124, 224, die an voneinander beabstandeten Stellen die Aufnahmeöffnung 41, 42 des Türblatts 40, Fensterrahmens oder dergleichen hintergreifen.

Wie in Figur 5 gezeigt, sind die Aufnahmeöffnungen 41, 42 des Türblatts 40, des Fensterahmens oder dergleichen derart ausgebildet, dass sie sich bevorzugt senkrecht zu den Frontflächen 43 des Türblatts, Fensterrahmens oder dergleichen in den Körper 44 des Türblatts 40, Fensterrahmens oder dergleichen erstrecken, wobei in einem dem Abstand der Verdickungen 127, 227 des Führungs- und Arretierelements 12, 22 von der Anlagefläche 112, 212 des Grundkörpers 11, 21 entsprechenden Abstand hinter der Frontfläche des Türblattes 40, Fensterrahmens oder dergleichen die Aufnahmeöffnungen 41, 42 einen in ihrem Durchmesser derart aufgeweiteten Bereich 45, 46 aufweisen, dass die Verdickungen 127, 227 der Fixierelemente 124, 224 in diesen aufgeweiteten Bereichen 45, 46 aufnehmbar sind.

Die Fixierelemente 124, 224 sind dabei bevorzugt als winklig, insbesondere senkrecht aus dem Grundkörper 11, 21 hervorstehende, radial zur Lageröffnung 13, 23 elastische Zungen ausgebildet.

Dadurch ist ermöglicht, die Rosette 10, 20 mit den am Führungs- und Arretierelement 12, 22 angeformten elastisch verformbaren Fixierelementen 124, 224 an das Türblatt 40, den Fensterrahmen oder dergleichen anzudrücken.

Bei der Montage der Rosette 10, 20 an das Türblatt 40, den Fensterrahmen oder dergleichen werden die elastisch verformbaren Fixierelemente 124 in die Aufnahmeöffnung 41, 42 eingeführt, wobei sich die als elastische Zungen ausgebildeten Fixierelemente 124, 224 aufgrund der Verdickungen 127, 227 leicht radial nach innen biegen und bei Erreichen des aufgeweiteten Bereiches 45, 46 innerhalb der Aufnahmeöffnung 41, 42 mit den Verdickungen 127, 227 in diese aufgeweiteten Bereiche 45, 46 hinein federn und dadurch die Rosette 10, 20 in der Aufnahmeöffnung 41, 42 festlegen.

Ein zusätzlicher Halt der Rosette 10, 20 in der Aufnahmeöffnung 41, 42 des Türblattes 40, Fensterrahmens oder dergleichen ist dadurch gegeben, das nach dem anschließenden Einführen des Drückerhalses 32 des Tür- oder Fensterdrückers 30 oder bei der Ausgestaltung der Rosette gemäß Figuren 2a bis 2c nach dem Einführen eines Tür- oder Fensterschlosses die Verdickungen 127, 227 der Fixierelemente 124, 224 durch den Drückerhals 32 oder die Mantelfläche des Tür- oder Fensterschlosses in den aufgeweiteten Bereich 45, 46 der Aufnahmeöffnung 41, 42 eingedrückt werden.

Die Verdickungen 127, 227 sind dabei bevorzugt in einem axialen Querschnitt betrachtet dreieckig geformt. Dabei ist eine dem Grundkörper 11, 21 ferne erste Flanke 125, 225 der Verdickungen 127, 227 in Einschubrichtung x flach abfallend geformt, während die dem Grundkörper 11, 21 nahe zweite Flanke 126, 226 der Verdickung 127, 227 in Einschubrichtung x steil ansteigend geformt ist.

Dadurch ist durch die steile zweite Flanke 126, 226 ein sicherer Halt in der Aufnahmeöffnung des Türblatts 40, Fensterrahmens oder dergleichen gewährleistet. Die flach abfallende erste Flanke 125, 225 ermöglicht ein leichtes Einführen der Rosette 10, 20 bei der Montage derselben in die Aufnahmeöffnung 41, 42 des Türblattes 40, Fensterrahmens oder dergleichen.

Die als elastische Zungen ausgebildeten Fixierelemente 124, 224 erstrecken sich in der hier gezeigten Ausführungsvariante von den die Lageröffnung 13, 23 des Grundkörpers 11, 21 auskleidenden Basisstücks 122, 222.

Das Führungs- und Arretierelement 12 ist bevorzugt als in die Lageröffnung 13 des Grundkörpers 11 eingespritzten Bauteils ausgebildet, was eine besonders einfache Fertigung einer solchen Rosette 10 gewährleistet.

Alternativ ist es auch denkbar, das Führungs- und Arretierelement 12, 22 als separates in die Lageröffnung 13, 23 des Grundkörpers 11, 21 einsteckbares Bauteil auszubilden.

Das Führungs- und Arretierelement 12, 22 kann dabei aus einem elastischen Kunststoff, insbesondere als Spritzgussteil gefertigt sein. Denkbar ist auch, diese aus einem Metallblech zu fertigen.

### Bezugszeichenliste

- 10: Rosette

- 11: Grundkörper
- 111: Sichtfläche
- 112: Anlagefläche

- 12: Führungs- und Arretierelement
- 121: Kante
- 122: Basisstück
- 123: Kante
- 124: Fixierelement
- 125: erste Flanke
- 126: zweite Flanke
- 127: Verdickung

- 13: Lageröffnung

- 20: Rosette

- 21: Grundkörper
- 211: Sichtfläche
- 212: Anlagefläche

- 22: Führungs- und Arretierelement
- 221: Kante
- 222: Basisstück
- 223: Kante
- 224: Fixierelement
- 225: erste Flanke
- 226: zweite Flanke
- 227: Verdickung
- 23: Lageröffnung

- 30: Tür- oder Fensterdrücker
- 31: Handhabe
- 32: Drückerhals
- 33: Profilstift

- 40: Türblatt
- 41: Aufnahmeöffnung
- 42: Aufnahmeöffnung
- 43: Frontfläche
- 44: Körper
- 45: aufgeweiteter Bereich
- 46: aufgeweiteter Bereich

- x: Einschubrichtung

## Patentansprüche

1. An einer Aufnahmeöffnung (41, 42) eines Türblattes (40), eines Fensterrahmens oder dergleichen montierbare Rosette (10, 20) für einen Tür- oder Fensterdrücker (30) oder ein Tür- oder Fensterschloss, aufweisend einen Grundkörper (11, 21) mit einer Anlagefläche (112, 212) zur Anlage an dem Türblatt (40), Fensterrahmen oder dergleichen, einer Sichtfläche (111, 211) und einer Lageröffnung (13, 23) zur Aufnahme und Lagerung eines Drückerhalses (32) des Tür- oder Fensterdrückers (30) oder eines Tür- oder Fensterschlosses, wobei in der Lageröffnung (13, 23) ein Führungs- und Arretierelement (12, 22) angeordnet ist, mit dem die Rosette (10, 20) in der Aufnahmeöffnung (41, 42) des Türblattes (40), Fensterrahmens oder dergleichen durch Andrücken der Rosette (10, 20) an das Türblatt (40), den Fensterrahmen oder dergleichen in einer Andrückrichtung (x) senkrecht zur Fläche des Türblattes (40), Fensterrahmens oder dergleichen, in der die Aufnahmeöffnung (41, 42) eingebracht ist, festlegbar ist, wobei das Führungs- und Arretierelement (12, 22) elastisch verformbare, als winklig, insbesondere senkrecht von dem Grundkörper (11, 21) hervorstehende, radial zur Lageröffnung (13, 23) elastische Zungen ausgebildete Fixierelemente (124, 224) aufweist, die sich von der Anlagefläche (112, 212) des Grundkörpers (11, 21) von der Lageröffnung (13, 23) weg erstrecken, wobei wenigstens zwei der Fixierelemente (124, 224) an ihrer von der Lageröffnung (13, 23) abgewandten Außenseite beabstandet von der Anlagefläche (112, 212) des Grundkörpers (11, 21) eine Verdickung (127, 227) aufweisen, die in einer Montageposition der Rosette (10, 20) die Aufnahmeöffnung (41, 42) des Türblatts (40), Fensterrahmens oder dergleichen hintergreifen, **dadurch gekennzeichnet, dass** die Verdickung (127, 227) wenigstens zweier der Fixierelemente (124, 224) in einem axialen Querschnitt betrachtet dreieckig geformt sind, wobei eine dem Grundkörper (11, 21) ferne erste Flanke (125, 225) der Verdickung (127, 227) in Einschubrichtung (x) flach abfallend geformt ist und eine dem Grundkörper (11, 21) nahe zweite Flanke (126) der Verdickung (127) in Einschubrichtung (x) steil ansteigend geformt ist.

2. Rosette (10, 20) nach Anspruch 1, **dadurch gekennzeichnet, dass** die als elastische Zungen ausgebildeten Fixierelemente (124, 224) sich von einem die Lageröffnung (13, 23) des Grundkörpers (11,21) auskleidenden Basisstück (122, 222) erstrecken.

3. Rosette (10, 20) nach einem der vorstehenden Ansprüche, **dadurch gekennzeichnet, dass** das Führungs- und Arretierelement (12) als in die Lageröffnung (13, 23) des Grundkörpers (11, 21) eingespritztes Bauteil ausgebildet ist.

4. Rosette (10, 20) nach einem der vorhergehenden Ansprüche 1 bis 2, **dadurch gekennzeichnet, dass** das Führungs- und Arretierelement (12) aus einem aus elastischem Kunststoff, insbesondere als Spritzgussteil gefertigt, oder einem Metallblech besteht.

5. Rosette (10, 20) nach Anspruch 4, **dadurch gekennzeichnet, dass** das Führungs- und Arretierelement (12, 22) als separates, in die Lageröffnung (13, 23) des Grundkörpers (11, 21) einsteckbares Bauteil ausgebildet ist.

6. Rosette (10, 20) nach einem der vorhergehenden Ansprüche, **dadurch gekennzeichnet, dass** das Führungs- und Arretierelement (12) kreisringförmig ausgebildet ist.

7. Rosette (10, 20) nach einem der Ansprüche 1 bis 5, **dadurch gekennzeichnet, dass** das Führungs- und Arretierelement (22) als Teilkreisring mit daran anschließendem Ovalstück ausgebildet ist.

8. Anordnung eines Tür- oder Fensterdrückers (30) und einer Rosette (10) an einer Aufnahmeöffnung (41, 42) eines Türblatts (40), eines Fensterrahmens oder dergleichen, wobei der Tür- oder Fensterdrücker (30) eine Handhabe (31) mit einem Drückerhals (32) und die an der Tür- oder Fensterdrückeröffnung des Türblatts (40), Fensterrahmens oder dergleichen montierbare Rosette (10) einem Grundkörper (11) mit einer Lageröffnung (13) zur Aufnahme und Lagerung des Drückerhalses (32) aufweist, **dadurch gekennzeichnet, dass** die Rosette (10) gemäß einem der vorstehenden Ansprüche ausgebildet ist, wobei das Führungs- und Arretierelement (12) durch den Drückerhals (32) im montierten Zustand in der Aufnahmeöffnung (41, 42) fixierbar ist.

## Claims

1. Rosette (10, 20) for a door or window handle (30) or a door or window lock, which rosette can be installed on a receiving opening (41, 42) of a door leaf (40), a window frame or the like and comprises a main body (11, 21) with a bearing surface (112, 212) for bearing against the door leaf (40), window frame or the like, a visible surface (111, 211), and a bearing opening (13, 23) for receiving and bearing a handle neck (32) of the door or window handle (30) or of a door or window lock, wherein arranged in the bearing opening (13, 23) is a guiding and arresting element (12, 22), by which the rosette (10, 20) can be fixed in the receiving opening (41, 42) of the door leaf (40), window frame or the like by pressing the rosette (10, 20) against the door leaf (40), the window frame or the like in a pressing direction (x) perpendicular to the surface of the door leaf (40), window frame or the like, in which the receiving opening (41, 42) is formed, wherein the guiding and arresting element (12, 22) has elastically deformable fixing elements (124, 224) which are configured as tongues which protrude at an angle, in particular perpendicularly, from the main body (11, 21) and which are elastic radially in relation to the bearing opening (13, 23), said fixing elements extending from the bearing surface (112, 212) of the main body (11, 21) away from the bearing opening (13, 23), wherein at least two of the fixing elements (124, 224) have a thickened portion (127, 227) on the outer side thereof facing away from the bearing opening (13, 23) and at a distance from the bearing surface (112, 212) of the main body (11, 21), which thickened portions (127, 227) engage behind the receiving opening (41, 42) of the door leaf (40), window frame or the like in an installed position of the rosette (10, 20), **characterized in that** the thickened portions (127, 227) of at least two of the fixing elements (124, 224) are of triangular shape when viewed in axial cross-section, wherein a first flank (125, 225) of the thickened portion (127, 227), remote from the main body (11, 21), is shaped with a shallow downward slope in the insertion direction (x) and a second flank (126) of the thickened portion (127), close to the main body (11, 21), is shaped with a steep upward slope in the insertion direction (x).

2. Rosette (10, 20) according to claim 1, **characterized in that** the fixing elements (124, 224) configured as elastic tongues extend from a base piece (122, 222) which lines the bearing opening (13, 23) of the main body (11, 21).

3. Rosette (10, 20) according to one of the preceding claims, **characterized in that** the guiding and arresting element (12) is configured as a component which is injection-moulded into the bearing opening (13, 23) of the main body (11, 21).

4. Rosette (10, 20) according to one of the preceding claims 1 to 2, **characterized in that** the guiding and arresting element (12) is made from an elastic plastic, in particular manufactured as an injection-moulded part, or from a metal sheet.

5. Rosette (10, 20) according to claim 4, **characterized in that** the guiding and arresting element (12, 22) is configured as a separate component which can be inserted into the bearing opening (13, 23) of the main body (11, 21).

6. Rosette (10, 20) according to one of the preceding claims, **characterized in that** the guiding and arresting element (12) is configured in the shape of a circular ring.

7. Rosette (10, 20) according to one of claims 1 to 5, **characterized in that** the guiding and arresting element (22) is configured as a circular ring portion with an adjoining oval piece.

8. Arrangement of a door or window handle (30) and of a rosette (10) on a receiving opening (41, 42) of a door leaf (40), a window frame or the like, wherein the door or window handle (30) has a handle lever (31) with a handle neck (32), and the rosette (10) which can be installed on the door or window handle opening of the door leaf (40), window frame or the like has a main body (11) with a bearing opening (13) for receiving and bearing the handle neck (32), **characterized in that** the rosette (10) is configured according to one of the preceding claims, wherein the guiding and arresting element (12) can be fixed in the receiving opening (41, 42) by the handle neck (32) in the installed state.

## Revendications

1. Rosace (10, 20) pouvant être montée sur une ouverture de réception (41, 42) d'un vantail de porte (40), d'un cadre de fenêtre ou analogue pour une poignée de porte ou de fenêtre (30) ou une serrure de porte ou de fenêtre, présentant un corps de base (11, 21) avec une surface d'appui (112, 212) destinée à venir s'appuyer contre le vantail de porte (40), le cadre de fenêtre ou analogue, une surface visible (111, 211) et une ouverture de support (13, 23) destinée à recevoir et supporter un col de poignée (32) de la poignée de porte ou de fenêtre (30) ou une serrure de porte ou de fenêtre, dans laquelle un élément de guidage et d'arrêt (12, 22) est disposé dans l'ouverture de support (13, 23), avec lequel la rosace (10, 20) peut être fixée dans l'ouverture de réception (41, 42) du vantail de porte (40), du cadre de fenêtre ou analogue en pressant la rosace (10, 20) contre le vantail de porte (40), le cadre de fenêtre ou analogue dans une direction de pression (x) perpendiculaire à la surface du vantail de porte (40), du cadre de fenêtre ou analogue dans laquelle l'ouverture de réception (41, 42) est ménagée, l'élément de guidage et d'arrêt (12, 22) présentant des éléments de fixation (124, 224) déformables élastiquement, réalisés sous la forme de languettes faisant saillie angulairement, en particulier perpendiculairement du corps de base (11, 21), et élastiques radialement par rapport à l'ouverture de support (13, 23), qui s'étendent à partir de l'ouverture du palier (13, 23) en s'éloignant de la surface d'appui (112, 212) du corps de base (11, 21), au moins deux des éléments de fixation (124, 224) présentant sur leur face extérieure opposée à l'ouverture de support (13, 23), à distance de la surface d'appui (112, 212) du corps de base (11, 21), un épaississement (127, 227) qui, dans une position de montage de la rosace (10, 20), se mettent en prise derrière l'ouverture de réception (41, 42) du vantail de porte (40), du cadre de fenêtre ou analogue, **caractérisée en ce que** l'épaississement (127, 227) d'au moins deux des éléments de fixation (124, 224) est de forme triangulaire, vu en coupe axiale, un premier flanc (125, 225) de l'épaississement (127, 227) éloigné du corps de base (11, 21) étant formé en pente douce vers le bas dans la direction d'insertion (x) et un second flanc (126) de l'épaississement (127) proche du corps de base (11, 21) étant formé en pente raide vers le haut dans la direction d'insertion (x).

2. Rosace (10, 20) selon la revendication 1, **caractérisée en ce que** les éléments de fixation (124, 224) réalisés sous la forme de languettes élastiques s'étendent à partir d'une pièce de base (122, 222) garnissant l'ouverture de support (13, 23) du corps de base (11, 21).

3. Rosace (10, 20) selon l'une des revendications précédentes, **caractérisée en ce que** l'élément de guidage et d'arrêt (12) est réalisé sous la forme d'une pièce structurale injectée dans l'ouverture de support (13, 23) du corps de base (11, 21).

4. Rosace (10, 20) selon l'une des revendications précédentes 1 à 2, **caractérisée en ce que** l'élément de guidage et d'arrêt (12) est constitué d'une matière plastique élastique, en particulier sous la forme d'une pièce moulée par injection, ou d'une plaque métallique.

5. Rosace (10, 20) selon la revendication 4, **caractérisée en ce que** l'élément de guidage et d'arrêt (12, 22) est réalisé sous la forme d'une pièce structurale séparée pouvant être insérée dans l'ouverture de support (13, 23) du corps de base (11, 21).

6. Rosace (10, 20) selon l'une des revendications précédentes, **caractérisée en ce que** l'élément de guidage et d'arrêt (12) est réalisé en forme d'anneau circulaire.

7. Rosace (10, 20) selon l'une des revendications 1 à 5, **caractérisée en ce que** l'élément de guidage et d'arrêt (22) est réalisé sous la forme d'un anneau circulaire partiel avec une pièce ovale adjacente.

8. Disposition d'une poignée de porte ou de fenêtre (30) et d'une rosace (10) sur une ouverture de réception (41, 42) d'un vantail de porte (40), d'un cadre de fenêtre ou analogue, la poignée de porte ou de fenêtre (30) présentant un élément de préhension (31) avec un col de poignée (32) et la rosace (10) pouvant être montée sur l'ouverture de poignée de porte ou de fenêtre du vantail de porte (40), du cadre de fenêtre ou analogue présentant un corps de base (11) avec une ouverture de support (13) destinée à recevoir et supporter le col de poignée (32), **caractérisée en ce que** la rosace (10) est réalisée selon l'une des revendications précédentes, l'élément de guidage et d'arrêt (12) pouvant être fixé dans l'ouverture de réception (41, 42) par le col de poignée (32) à l'état monté.
